# FASCICULE DE BREVET EUROPEEN

(11) **EP 4 297 888 B1**
(45) Date de publication et mention de la délivrance du brevet: **11.02.2026**
(21) Numéro de dépôt: 22707450.7
(22) Date de dépôt: 23.02.2022
(51) Int. Cl.: B01F 25/422, B01F 25/421, B01F 25/432, B01F 25/452, B01F 35/00

(54) **MELANGEUR STATIQUE RESISTANT A LA CHALEUR, LA CORROSION ET LA DISSOLUTION**
GEGEN HITZE, KORROSION UND ZERSETZUNG BESTÄNDIGER STATISCHER MISCHER
STATIC MIXER RESISTANT TO HEAT, CORROSION AND DISINTEGRATION

(30) Priorité: 24.02.2021 FR 2101787
(43) Date de publication de la demande: 03.01.2024
(73) Titulaire: AFFIVAL, 59730 Solesmes (FR)
(72) Inventeur: DARRINGTON, Matthias, 38200 VIENNE (FR)
(74) Mandataire: Lavoix
(86) Numéro de dépôt international: PCT/EP2022/054543
(87) Numéro de publication internationale: WO 2022/180106

(56) Documents cités:
- CN-B- 102 182 492
- GB-A- 1 188 516
- US-A- 3 941 355
- US-A1- 2013 175 306

## Description

### DOMAINE DE L'INVENTION

La présente invention concerne le domaine technique général des mélangeurs ou disperseurs statiques destinés au mélange de produits fluides.

On entend, dans le cadre de la présente invention, par *« produit fluide »,* un produit poudreux, liquide ou visqueux, éventuellement susceptible de contenir des éléments solides en morceaux.

Un tel mélangeur peut être utilisé dans de nombreuses applications nécessitant le mélange d'au moins deux produits, notamment dans les domaines de l'industrie alimentaire, de la métallurgie, de l'industrie pharmaceutique, de la pétrochimie, du traitement de l'eau, du refroidissement, du nucléaire, etc.

### ARRIERE PLAN DE L'INVENTION

On connaît différents dispositifs pour mélanger deux (ou plus de deux) constituants ensemble afin de former un mélange.

Ces dispositifs sont basés sur les effets perturbateurs de la présence d'un obstacle sur le passage des constituants à mélanger. Ces effets peuvent consister :
- soit en fractionnements successifs de la veine en filets séparés,
- soit en une déviation des filets dans une direction non axiale,
- soit dans l'introduction d'une rotation des fluides,
- soit dans la création de turbulences par effet de sillage ou par écart de vitesse entre filets connexes.

En référence à la figure 1, on a illustré un exemple de mélangeur permettant de transformer des flux de fluide hétérogènes en un flux de fluide homogène. Ce mélangeur comprend un tube 1 dans lequel circulent les fluides à mélanger. Une succession de pales hélicoïdales 2a, 2b, 2c, 2d s'étend à l'intérieur du tube 1, chaque pale hélicoïdale 2b, 2d étant décalée angulairement des pales hélicoïdales adjacentes 2a, 2b selon l'axe A-A' du tube 2 de sorte à fractionner les flux de fluides en filets séparés afin de faciliter leur mélange.

Cependant, un tel mélangeur présente des inconvénients :
- la succession de pales hélicoïdales 2a-2d constitue une forme complexe chère à réaliser, et dont l'insertion dans le tube 1 est difficile à réaliser,
- cette forme complexe nécessite souvent l'utilisation de matériaux plastiques ou métalliques susceptibles de réagir avec les constituants des flux à mélanger,
- son encombrement est important, notamment longitudinalement,
- les orifices d'entrée de fluides à mélanger et l'orifice de sortie du fluide mélangé sont localisés au niveau des extrémités opposées du tube 1, ce qui, outre les problèmes d'encombrement, peut poser des problèmes d'homogénéité et de fuites, notamment en cas d'utilisation d'un tel mélangeur directement sur un bain,
- il est peu résistant aux températures extrêmes, notamment chaudes, qui ont tendance à fondre la succession de pales hélicoïdales.

Selon son abrégé, le document US 3 941 355 A décrit un dispositif selon le préambule de la revendication 1 pour mélanger les ingrédients d'une mousse. Le dispositif comprend un agencement de plages situées autour d'un élément cylindrique allongé en forme d'arbre, chaque plage comportant une fente à l'intérieur.

Le document CN 102 182 492 B décrit un générateur de mousse mélangeant de l'eau et un agent moussant, dont la structure est analogue au précédent.

Les documents GB 1 188 516 A et US 2013/175306 décrivent des dispositifs analogues. Un but de la présente invention est de proposer un dispositif mélangeur permettant de pallier au moins l'un des inconvénients précités.

### BREVE DESCRIPTION DE L'INVENTION

A cet effet, l'invention propose un dispositif mélangeur selon la revendication 1.

Le fait que les ouvertures d'entrée et de sortie de chaque cellule soient décalées permet de maximiser le chemin de circulation des constituants à l'intérieur de chaque cellule. Par ailleurs, le fait que les cellules soient successivement raccordées entre elles permet de maximiser le chemin de circulation à travers l'ensemble du logement.

Grâce à cette circulation à travers les différentes cellules du logement, les premier et deuxième constituants introduits dans le logement se mélangent pour former un produit mélangé. Celui-ci est extrait du dispositif mélangeur via l'orifice de sortie. Le lecteur appréciera que le nombre de cellules contenues dans le logement, et/ou leurs dimensions et/ou le matériau constituant chaque cellule dépend(ent) de l'application visée, de l'homogénéité désirée pour le produit mélangé, et des caractéristiques (solubilité, viscosité, etc.) des constituants à mélanger.

Dans la suite, il sera entendu que lorsqu'une cellule de mélange est mentionnée comme étant *« sur »* une autre cellule de mélange, celle-ci peut être :
- directement sur l'autre cellule, ou être
- au-dessus de l'autre cellule et séparée de ladite autre cellule par un (ou plusieurs) élément(s), tel(s) qu'une couche de matériau isolant (thermiquement et/ou électriquement et/ou chimiquement) ou une cellule de mélange intermédiaire.

Il sera également entendu que lorsqu'une cellule est mentionnée comme étant *« sur »* une autre cellule, la cellule peut recouvrir toute la surface de l'autre cellule ou une portion de ladite autre cellule.

Des aspects préférés mais non limitatifs du dispositif mélangeur selon l'invention sont les suivants :
- le logement peut être cylindrique et comporter des parois interne et externe tubulaires coaxiales définissant un espace destiné à recevoir les cellules de mélange ;
   Ceci permet de définir un canal central pour le passage d'éléments techniques annexes éventuellement nécessaires en fonction de l'application visée (câble électrique, résistance chauffante, fluide de refroidissement, évacuation du fluide mélangé, mise en place d'un élément rotatif (par exemple incluant au moins une pale), etc.), ou encore pour faciliter l'évacuation des gaz éventuellement générés lors du mélange des premier et deuxième constituants,
- chaque cellule de mélange peut être de forme cylindrique et s'étendre entre les parois interne et externe du logement ;
   Ceci permet de favoriser les mouvements de convexion de fluide dans chaque cellule de sorte à homogénéiser le mélange des premier et deuxième constituants,
- au moins une des cellules de mélange peut comprendre des ouvertures d'entrée et de sortie de fluide diamétralement opposées ;
   Ceci permet de maximiser la longueur du chemin de circulation dans la cellule de mélange,
- le dispositif mélangeur peut comprendre une pluralité de cellules de mélange superposées, les cellules superposées étant disposées de sorte que la sortie de chaque cellule supérieure s'étende au droit de l'entrée de la cellule inférieure sur laquelle elle est posée ;
   Ceci permet de limiter l'encombrement du dispositif mélangeur tout en maximisant la longueur du chemin de circulation des fluides à travers l'ensemble du logement,
- la pluralité de cellules de mélange peut comprendre :
   ∘ une cellule initiale dans laquelle les constituants à mélanger sont introduits, et
   ∘ une cellule finale par laquelle le produit mélangé s'évacue,
   la paroi externe du logement comprenant un fond pour la récupération du produit mélangé s'évacuant de la cellule finale ;
   Ceci permet le stockage du produit mélangé préalablement à son extraction du dispositif de mélange,
- la paroi interne du logement définit un canal d'évacuation du produit mélangé, le dispositif mélangeur comprenant une buse d'aspiration destinée à être disposée dans le canal d'évacuation pour l'extraction du produit mélangé ;
   Ceci permet d'agencer les orifices d'entrée et de sortie à une même extrémité du dispositif mélangeur sans augmenter l'encombrement global du dispositif mélangeur,
- au moins l'une des cellules peut comprendre un élément formant obstacle, tel qu'une bille sur le chemin de circulation des premier et deuxième constituants ;
   Ceci permet une meilleure homogénéisation des premier et deuxième constituants,
- le dispositif mélangeur peut comprendre :
   ∘ une première enveloppe tubulaire incluant un fond,
   ∘ une deuxième enveloppe tubulaire de diamètre extérieur inférieur au diamètre intérieur de la première enveloppe,

   la deuxième enveloppe incluant des couronnes circulaires sur sa face externe ayant chacune au moins une lumière traversante, lesdites couronnes s'étendant radialement en saillie vers l'extérieur de la deuxième enveloppe, le diamètre des couronnes étant sensiblement égal au diamètre intérieur de la première enveloppe,
   la deuxième enveloppe étant destinée à être insérée dans la première enveloppe de sorte que les première et deuxième enveloppes s'étendent coaxialement, les couronnes définissant avec la face interne de la première enveloppe les cellules de mélange du dispositif mélangeur.
   Ceci permet de simplifier la fabrication du dispositif mélangeur puisque les première et deuxième enveloppes constituent des pièces simples d'usinage pouvant être réalisées dans des matériaux cassants et peut élastiques résistants à la corrosion et aux fortes températures.

### BREVE DESCRIPTION DES DESSINS

D'autres avantages et caractéristiques du dispositif mélangeur selon l'invention ressortiront mieux de la description qui va suivre de plusieurs variantes d'exécution, données à titre d'exemples non limitatifs, à partir des dessins annexés sur lesquels :
- La figure 1 est une représentation d'un dispositif mélangeur de l'art antérieur,
- La figure 2 est une représentation schématique fonctionnelle d'un dispositif mélangeur selon l'invention,
- La figure 3 est une représentation en perspective d'une variante de réalisation d'un logement du dispositif mélangeur selon l'invention,
- La figure 4 est une représentation schématique en perspective d'un exemple de cellule du dispositif mélangeur,
- La figure 5 est une représentation schématique en coupe transversale du dispositif mélangeur selon l'invention,
- La figure 6 est une représentation schématique en coupe longitudinale du dispositif mélangeur selon l'invention,
- La figure 7 est une vue schématique en coupe longitudinale d'un exemple de réalisation du dispositif mélangeur.

### DESCRIPTION DETAILLEE DE L'INVENTION

On va maintenant décrire plus en détail le dispositif mélangeur selon l'invention en référence aux figures. Dans ces différentes figures, les éléments équivalents portent la même référence numérique.

### 1. Dispositif Mélangeur

### 1.1. Généralités

En référence à la figure 2, le dispositif mélangeur comprend un logement 3 et une pluralité de cellules C₁-C_{N} empilées dans le logement. Un tel dispositif mélangeur - dit *« mélangeur statique* » - permet de mixer deux (ou plus de deux) constituants fluides.

Le logement comprend un (ou plusieurs) orifice(s) d'entrée pour l'admission de constituants à mélanger. Par exemple, dans certains modes de réalisation, le logement comprend un unique orifice d'entrée pour l'admission d'un fluide hétérogène composé de deux (ou plus de deux) constituants à mélanger (i.e. admission simultanée de plusieurs constituants à mélanger via un orifice d'entrée unique).

En variante et comme illustré à la figure 2, le logement peut comprendre un premier orifice d'entrée E1 pour l'admission d'un premier constituant fluide, et un deuxième orifice d'entrée E2 pour l'admission d'un deuxième constituant fluide. Bien entendu, le lecteur appréciera qu'en fonction de l'application visée, le logement peut comprendre plus de deux orifices d'entrée (notamment trois, quatre, cinq, etc.) pour l'admission de plus de deux constituants fluides à mélanger.

Le logement 3 comprend également un (ou plusieurs) orifice(s) de sortie S pour l'évacuation du produit mélangé obtenu à partir des premier et deuxième constituants fluides.

Les premier et deuxième constituants fluides peuvent consister en des matériaux différents, ou des matériaux identiques ayant des caractéristiques (concentration, viscosité, etc.) différentes.

Chaque cellule C₁-C_{N} définit une chambre de circulation des constituants fluides à mélanger entre eux. Comme illustré à la figure 2, les cellules C₁-C_{N} communiquent entre elles pour former un chemin de circulation des constituants fluides à mélanger.

### 1.2. Logement

Une variante de réalisation du logement 3 est illustrée à la figure 3. Dans cette variante de réalisation, le logement 3 présente une forme globale cylindrique d'axe longitudinal A-A'. Bien entendu, le logement 3 peut présenter d'autres formes telles qu'une forme parallélépipédique, ovoïde, etc.

En référence à la figure 3, le logement 3 comprend : :
- un fond 31 circulaire,
- une paroi latérale externe 32 ayant un bord 32' fixé au fond 31,
- une paroi latérale interne 33 (coaxiale à la paroi latérale externe 32), et
- une paroi supérieure 34 annulaire s'étendant entre les bords 32", 33" des parois latérales interne et externe 32, 33 opposées au fond 31.

Comme décrit précédemment, le logement 3 comprend des premier et deuxième orifices d'entrée E1, E2 pour l'introduction des constituants fluides à mélanger. Ces orifices d'entrée E1, E2 peuvent être positionnés adjacents, et s'étendre dans la paroi supérieure 34 annulaire. En variante, les orifices d'entrée E1, E2 peuvent être diamétralement opposés et/ou s'étendre dans la paroi latérale externe 32.

Le logement 3 comprend également un orifice de sortie pour l'évacuation du produit mélangé. Dans le mode de réalisation illustré à la figure 3, cet orifice de sortie consiste en un interstice séparant le fond 31 et un bord libre 33' de la paroi latérale interne 33 (bord opposé à la paroi supérieur 34 annulaire). Plus précisément, le bord libre 33' de la paroi latérale interne 33 est éloigné d'une distance *« d »* du fond 31.

Le logement est configuré pour recevoir des cellules. Plus précisément, les parois du logement définissent un espace de réception d'une pluralité de cellules C₁-C_{N} empilées.

Ainsi, la forme du logement détermine la forme des cellules qu'il contient. Par exemple, si le logement présente une forme ovale en section transversale, alors les cellules présentent également une forme ovale en section transversale.

Dans la suite, on décrira les cellules en référence à un logement cylindrique, étant entendu que les cellules peuvent présenter d'autres formes.

### 1.3. Cellule

### 1.3.1. Cellules intermédiaires

En référence à la figure 4, chaque cellule C comprend :
- une cloison inférieure 41- notamment annulaire - incluant des bords périphériques interne et externe,
- une cloison supérieure 42 - notamment annulaire - incluant des bords périphériques interne et externe,
- une cloison latérale interne 43 entre les bords périphériques internes des cloisons inférieure 41 et supérieure 42
- une cloison latérale externe 44 entre les bords périphériques externes des cloisons inférieure 41 et supérieure 42.

Les cloisons 41-44 de la cellule C définissent une chambre pour la circulation des constituants fluides à mélanger. La cloison latérale interne 43 de chaque cellule C constitue un obstacle que les constituants fluides doivent contourner lors de leur circulation à travers la chambre de la cellule C. L'écoulement (ou flux) principal Fp des constituants fluides se subdivise, chaque subdivision formant un flux secondaire circulaire Fs qui se recombine avec l'écoulement principal Fp, puis se subdivise à nouveau et ainsi de suite. Cette succession de subdivisions et de recombinaisons des flux secondaires Fs avec l'écoulement principal Fp favorise le mixage des constituants à mélanger.

Chaque cellule C comprend de plus :
- une ouverture d'entrée 45 pour l'introduction des premier et deuxième constituants à mélanger, et
- une ouverture de sortie 46 pour l'évacuation des premier et deuxième constituants après leur circulation à travers la chambre délimitée par les cloisons 41-44 de la cellule C.

Avantageusement, l'ouverture d'entrée 45 peut être ménagée dans la cloison supérieure 42, et l'ouverture de sortie 46 dans la cloison inférieure 41. Ceci permet une circulation des premier et deuxième constituants à mélanger par gravité.

Les dimensions de la chambre de circulation définie entre les cloisons de la cellule sont prévues pour favoriser le mélange des constituants lors de la traversée de la cellule par ceux-ci. Notamment :
- la distance séparant les cloisons latérales interne et externe peut être comprise entre 1 millimètre et 10 centimètres, et
- la distance séparant les cloisons supérieure et inférieure peut être comprise entre 1 millimètre et 10 centimètres.

Par exemple, dans le cas d'un débit d'entrée des constituants à mélanger de l'ordre de 3 cm³/seconde :
- la distance séparant les cloisons latérales peut être choisie comprise entre 2-3 millimètres, et
- la distance séparant les cloisons supérieure et inférieure peut être choisie égale à 1 millimètre.

Bien entendu, la sélection des dimensions de la chambre de circulation définie par chaque cellule dépend de l'application visée, et notamment du type de constituants à mélanger, de leurs viscosités respectives, etc. En particulier, le lecteur appréciera que les dimensions de la chambre de circulation définie par chaque cellule peuvent être supérieure au centimètre (par exemple de l'ordre de grandeur du mètre pour un débit d'entrée de l'ordre du dm³/sec, etc.).

Pour favoriser le mélange des premier et deuxième constituants, une (ou plusieurs ou chaque) cellule(s) peut (peuvent) comprendre un (ou plusieurs) élément(s) formant obstacle, tel qu'une bille positionnée sur le chemin de circulation des premier et deuxième constituants. Ce(s) élément(s) formant obstacle permet(tent) de perturber l'écoulement (ou flux) principal afin de favoriser sa subdivision en une pluralités de flux secondaires se recombinant avec l'écoulement principal pour induire un mixage des constituants à mélanger.

Les cellules ainsi décrites sont destinées à être empilées les unes sur les autres dans le logement 3. Elles sont disposées entre :
- une cellule initiale raccordée aux premier et deuxième orifices d'entrée E1, E2 du logement,
- une cellule finale raccordée à l'orifice de sortie du logement.

### 1.3.2. Cellules initiale et finale

La cellule initiale du dispositif mélangeur comprend des cloisons latérales interne et externe ainsi que des cloisons supérieure et inférieure. Elle comprend également :
- des première et deuxième cavités traversantes d'introduction raccordées aux (ou confondues avec les) premier et deuxième orifices d'entrée E1, E2 du logement pour l'introduction des premier et deuxième constituants à mélanger, et
- une cavité traversante de sortie raccordée à (ou confondue avec) l'ouverture d'entrée 45 d'une cellule intermédiaire.

La cellule finale du dispositif mélangeur comprend également des cloisons latérales interne et externe ainsi que des cloisons supérieure et inférieure. Elle comprend de plus :
- un trou d'entrée raccordé à (ou confondu avec) l'ouverture de sortie 46 d'une cellule intermédiaire, et
- un trou de sortie raccordé à (ou confondu avec) l'orifice de sortie du logement 3.

On va maintenant décrire plus en détail le principe de fonctionnement du dispositif mélangeur en référence à la figure 6.

### 2. Principe de fonctionnement

Dans une première étape, les premier et deuxième constituants à mélanger sont injectés simultanément dans le dispositif au niveau des orifices d'entrée E1, E2 du logement 3. L'injection des deux constituants se fait de préférence avec des débits qui restent dans un rapport constant entre eux du débit minimum au débit maximum.

Les premier et deuxième constituants pénètrent dans la cellule initiale 4, et se séparent en des premier et deuxième flux principaux s'écoulant autour de la cloison interne de la cellule initiale 4.

Au fur et à mesure de leur écoulement vers la cavité traversante de sortie de la cellule initiale 4, chacun des premier et deuxième flux principaux se subdivisent en flux secondaires circulaires qui rejoignent le flux principal auxquels ils sont associés en suivant un mouvement de convection (cf. figure 5). Ceci favorise le mixage des premier et deuxième constituants entre eux.

Un fois la cavité traversante de sortie atteinte, les premier et deuxième flux principaux se rejoignent, ce qui favorise encore le mixage des premier et deuxième constituants à mélanger.

Les premier et deuxième constituants pénètrent alors successivement dans une pluralité de cellules intermédiaires empilées 2, 3. A la traversée de chaque cellule intermédiaire 2, 3, il se forme des couches superposées de produits et le mouvement hélicoïdal des flux fait glisser ces couches les unes par rapport aux autres, ce qui favorise leur mélange.

Le mélange définitif s'obtient en sortie de la cellule finale 5 raccordée à l'orifice de sortie du logement qui joue le rôle de concentrateur. Le mélange définitif peut alors être extrait du dispositif, par exemple par aspiration.

### 3. Exemple de réalisation

En référence à la figure 7, on a illustré un exemple de réalisation du dispositif mélangeur décrit précédemment.

Dans ce mode de réalisation, les parois du logement sont confondues avec les cloisons internes et externes des cellules.

Plus précisément, le dispositif mélangeur comprend des première et deuxième enveloppes tubulaires :
- la première enveloppe tubulaire 14 incluant un fond 141,
- la deuxième enveloppe tubulaire 15 - de diamètre extérieur inférieur au diamètre intérieur de la première enveloppe 14 - comporte des couronnes circulaires 151 s'étendant en saillie radiale vers l'extérieur.

Chaque couronne constitue une cloison supérieure ou inférieure d'une cellule respective. Chaque couronne comprend une (ou plusieurs) lumière(s) traversante(s) « *Lu* » définissant :
- une ouverture de sortie pour une cellule amont (i.e. cellule positionnée sur une autre cellule), et
- une ouverture d'entrée pour une cellule avale (i.e. cellule positionnée sous une autre cellule).

Comme illustré à la figure 7, la deuxième enveloppe 15 est destinée à être insérée dans la première enveloppe 14 de sorte que les première et deuxième enveloppes 14, 15 s'étendent coaxialement, les couronnes 151 définissant, avec les première et deuxième enveloppes 14, 15, les cellules de mélange 2, 3.

### 4. Conclusions

Le dispositif mélangeur décrit précédemment permet de produire de façon industrielle et flexible du métal faiblement allié, sans mélanger un bain entier, ce qui permet d'éviter de longues et difficiles opérations de nettoyage entre bains, et permet de produire différents métaux dans un même bain de fusion.

Bien entendu, le dispositif mélangeur peut être utilisé pour d'autres applications que le mélange de différents métaux pour former un alliage.

Le lecteur aura compris que de nombreuses modifications peuvent être apportées au mélangeur décrit précédemment sans sortir matériellement des nouveaux enseignements et des avantages décrits ici.

Par exemple dans la description qui précède, les cellules et le logement étaient décrits comme étant de forme générale cylindrique. Il est bien évident pour l'homme du métier que les cellules et/ou le logement peuvent présenter d'autres formes telles que des formes parallélépipédiques, ovoïde, etc.

Par ailleurs, le lecteur aura compris de l'exemple décrit au point 3 que les parois constituant les cellules et le logement peuvent être partiellement confondues, notamment en ce qui concerne les parois/cloisons interne et externe.

Ainsi, les cellules et le logement peuvent consister :
- en des éléments physiques distincts assemblés pour former le dispositif mélangeur selon l'invention, chaque élément physique correspondant soit à une cellule, soit au logement,
- en des pièces de formes complémentaires destinées à coopérer pour définir les parois du logement et les cloisons des cellules, chaque pièce définissant une portion de cellule(s), et/ou une portion de logement (cf. exemple de réalisation illustré au point 3), ou
- en une pièce unique composée de multiples pans définissant les parois du logement et les cloisons des cellules.

## Revendications

1. Dispositif mélangeur comprenant :
- au moins un orifice d'entrée (11) pour l'introduction de constituants à mélanger, et
- un orifice de sortie (13) pour la récupération d'un produit mélangé composé desdits constituants,
le dispositif mélangeur comprenant en outre un logement (1) incluant au moins des première et deuxième cellules de mélange adjacentes (2, 3), la deuxième cellule (3) s'étendant sur la première cellule (2), chaque cellule (2, 3) incluant une ouverture d'entrée (21, 31) et une ouverture de sortie (22, 32) ménagées sur des parois opposées (23, 33 et 24, 34), l'ouverture d'entrée (21, 31) étant décalée de l'ouverture de sortie (22, 32) de sorte que l'axe de l'ouverture d'entrée (21, 31) est parallèle à l'axe de l'ouverture de sortie (22, 32), l'ouverture de sortie (22) de la première cellule (2) étant connectée à l'ouverture d'entrée (31) de la deuxième cellule (3),
**caractérisé en ce que** le logement (1) s'étend longitudinalement, les orifices d'entrée (11, 12) et de sortie (13) s'étendant à une même extrémité du logement (1).

2. Dispositif mélangeur selon la revendication 1, dans lequel le logement (1) est cylindrique et comporte des parois externe (14) et interne (15) tubulaires coaxiales définissant un espace destiné à recevoir les cellules de mélange (2, 3).

3. Dispositif mélangeur selon la revendication 2, dans lequel chaque cellule de mélange (2, 3) est de forme cylindrique et s'étend entre les parois externe et interne (14, 15) du logement (1).

4. Dispositif mélangeur selon la revendication 3, dans lequel au moins une des cellules de mélange (2, 3) comprend des ouvertures d'entrée et de sortie de fluide (21, 22 et 31, 32) diamétralement opposées.

5. Dispositif mélangeur selon l'une quelconque des revendications 1 à 4, lequel comprend une pluralité de cellules de mélange superposées (2, 3), les cellules superposées étant disposées de sorte que la sortie (22) de chaque cellule supérieure (2) s'étende au droit de l'entrée (31) de la cellule inférieure (3) sur laquelle elle est posée.

6. Dispositif mélangeur selon la revendication 5, dans lequel la pluralité de cellules de mélange comprend :
- une cellule initiale (4) dans laquelle les constituants à mélanger sont introduits, et
- une cellule finale (5) par laquelle le produit mélangé s'évacue,
la paroi externe (14) du logement (1) comprenant un fond (141) pour la récupération du produit mélangé s'évacuant de la cellule finale (5).

7. Dispositif mélangeur selon la revendication 6, dans lequel la paroi interne (15) du logement (1) définit un canal d'évacuation du produit mélangé, le dispositif mélangeur comprenant une buse d'aspiration destinée à être disposée dans le canal d'évacuation pour l'extraction du produit mélangé.

8. Dispositif mélangeur selon l'une quelconque des revendications 1 à 7, dans lequel au moins l'une des cellules (2, 3) comprend un élément formant obstacle, tel qu'une bille sur le chemin de circulation des premier et deuxième constituants.

9. Dispositif mélangeur selon l'une quelconque des revendications précédentes, lequel comprend :
∘ une première enveloppe tubulaire (14) incluant un fond (141),
∘ une deuxième enveloppe tubulaire (15) de diamètre extérieur inférieur au diamètre intérieur de la première enveloppe (14),
la deuxième enveloppe (15) incluant des couronnes circulaires (151) sur sa face externe ayant chacune au moins une lumière traversante, lesdites couronnes (151) s'étendant radialement en saillie vers l'extérieur de la deuxième enveloppe (15), le diamètre des couronnes (151) étant sensiblement égal au diamètre intérieur de la première enveloppe (14),
la deuxième enveloppe (15) étant destinée à être insérée dans la première enveloppe (14) de sorte que les première et deuxième enveloppes (14, 15) s'étendent coaxialement, les couronnes (151) définissant, avec les première et deuxième enveloppes (14, 15), les cellules de mélange (2, 3).

## Patentansprüche

1. Mischvorrichtung, umfassend:
- mindestens eine Eingangsöffnung (11) zur Einführung von Komponenten, die gemischt werden sollen, und
- eine Ausgangsöffnung (13) zur Rückgewinnung eines Mischprodukts, das aus den Komponenten zusammengesetzt ist,
wobei die Mischvorrichtung außerdem eine Aufnahme (1) umfasst, die mindestens eine erste und zweite benachbarte Mischzelle (2, 3) beinhaltet, wobei sich die zweite Zelle (3) über die erste Zelle (2) erstreckt, wobei jede Zelle (2, 3) eine Einlassöffnung (21, 31) und eine Auslassöffnung (22, 32) beinhaltet, die an gegenüberliegenden Wänden (23, 33 und 24, 34) angeordnet sind, wobei die Einlassöffnung (21, 31) gegenüber der Auslassöffnung (22, 32) so versetzt ist, dass die Achse der Eingangsöffnung (21, 31) parallel zur Achse der Ausgangsöffnung (22, 32) ist, wobei die Ausgangsöffnung (22) der ersten Zelle (2) mit der Eingangsöffnung (31) der zweiten Zelle (3) verbunden ist,
**dadurch gekennzeichnet dass** sich die Aufnahme (1) in Längsrichtung erstreckt, wobei sich die Eingangs- (11, 12) und Ausgangsöffnung (13) an ein gleiches Ende der Aufnahme (1) erstrecken.

2. Mischvorrichtung (1) nach Anspruch 1, wobei die Aufnahme (1) zylindrisch ist und koaxiale rohrförmige Außen- (14) und Innenwände (15) umfasst, die einen Raum definieren, der ausgelegt ist, um die Mischzellen (, 3) aufzunehmen.

3. Mischvorrichtung (2) nach Anspruch 2, wobei jede Mischzelle (2, 3) eine zylindrische Form aufweist und sich zwischen der Außen- und Innenwand (14, 15) der Aufnahme (1) erstreckt.

4. Mischvorrichtung (3) nach Anspruch 3, wobei mindestens eine der Mischzellen (2, 3) Flüssigkeitseingangs- und -ausgangsöffnungen (21, 22 und 31, 32) aufweist, die einander diametral gegenüberliegen.

5. Mischvorrichtung (1) nach einem der Ansprüche 1 bis 4, die eine Vielzahl von übereinanderliegenden Mischzellen (2, 3) umfasst, wobei die übereinanderliegenden Zellen derart angeordnet sind, dass der Ausgang (22) jeder oberen Zelle (2) direkt bis zum Eingang (31) der unteren Zelle (3) reicht, auf der sie positioniert ist.

6. Mischvorrichtung nach Anspruch 5, wobei die Vielzahl von Mischzellen Folgendes umfasst:
- eine Anfangszelle (4), in die die Komponenten, die gemischt werden sollen, eingeführt werden, und
- eine Endzelle (5), durch die das Mischprodukt abgeführt wird,
wobei die Außenwand (14) der Aufnahme (1) einen Boden (141) zur Rückgewinnung des Mischprodukts umfasst, das aus der Endzelle (5) abgeführt wird.

7. Mischvorrichtung (6) nach Anspruch 6, wobei die Innenwand (15) der Aufnahme (1) einen Abführkanal für das Mischprodukt definiert, wobei die Mischvorrichtung eine Saugdüse umfasst, die ausgelegt ist, um im Abführkanal zur Extraktion des Mischprodukts angeordnet zu sein.

8. Mischvorrichtung nach einem der Ansprüche 1 bis 7, wobei mindestens eine der Zellen (2, 3) ein Element umfasst, das ein Hindernis bildet, wie z. B. eine Kugel im Zirkulationsweg der ersten und zweiten Komponente.

9. Mischvorrichtung (1) nach einem der vorhergehenden Ansprüche, die Folgendes umfasst:
∘ eine erste rohrförmige Umhüllung (14), darin eingeschlossen einen Boden (141),
∘ eine zweite rohrförmige Umhüllung (15) mit einem Außendurchmesser, der kleiner als der Innendurchmesser der ersten Umhüllung (14) ist,
wobei die zweite Umhüllung (15) kreisförmige Kronen (151) auf ihrer Außenseite beinhaltet, die jeweils mindestens eine Durchgangsbohrung aufweisen, wobei sich die Kronen (151) radial vorspringend hin zum Äußeren der zweiten Umhüllung (15) erstrecken, wobei der Durchmesser der Kronen (151) im Wesentlichen gleich dem Innendurchmesser der ersten Umhüllung (14) ist,
wobei die zweite Umhüllung (15) ausgelegt ist, um in die erste Umhüllung (14) eingeführt zu werden, so dass sich die erste und die zweite Umhüllung (14, 15) koaxial erstrecken, wobei die Kronen (151) mit der ersten und zweiten Umhüllung (14, 15) die Mischzellen (2, 3) definieren.

## Claims

1. A mixer device comprising:
- at least one inlet port (11) for feeding in components to be mixed, and
- an outlet port (13) for the recovery of a mixed product composed of said components,
the mixer device further comprising a housing (1) including at least adjacent first and second mixing cells (2, 3), the second cell (3) extending over the first cell (2), each cell (2, 3) including an inlet opening (21, 31) and an outlet opening (22, 32) provided on opposite walls (23, 33 and 24, 34), the inlet opening (21, 31) being offset from the outlet opening (22, 32) such that the axis of the inlet opening (21, 31) is parallel to the axis of the outlet opening (22, 32), the outlet opening (22) of the first cell (2) being connected to the inlet opening (31) of the second cell (3),
**characterized in that** the housing (1) extends longitudinally, the inlet (11, 12) and outlet (13) ports extending at a same end of the housing (1).

2. The mixer device according to claim 1, wherein the housing (1) is cylindrical and has coaxial tubular outer (14) and inner (15) walls defining a space for receiving the mixing cells (2, 3).

3. The mixer device according to claim 2, wherein each mixing cell (2, 3) has a cylindrical shape and extends between the outer and inner walls (14, 15) of the housing (1).

4. The mixer device according to claim 3, wherein at least one of the mixing cells (2, 3) comprises diametrically opposed fluid inlet and outlet openings (21, 22 and 31, 32).

5. The mixer device according to any of claims 1 to 4, which comprises a plurality of superimposed mixing cells (2, 3), the superimposed cells being arranged so that the outlet (22) of each upper cell (2) extends in front of the inlet (31) of the lower cell (3) on which same is placed.

6. The mixer device according to claim 5, wherein the plurality of mixing cells comprises:
- an initial cell (4) wherein the components to be mixed are fed, and
- a final cell (5) through which the mixed product is discharged,
the outer wall (14) of the housing (1) comprising a bottom (141) for recovering the mixed product discharged from the final cell (5).

7. The mixer device according to claim 6, wherein the inner wall (15) of the housing (1) defines a discharge channel for the mixed product, the mixer device comprising a suction nozzle intended for being arranged in the discharge channel for the extraction of the mixed product.

8. The mixer device according to any of claims 1 to 7, wherein at least one of the cells (2, 3) comprises an element forming an obstacle, such as a ball on the flow path of the first and second components.

9. The mixer device according to any of the preceding claims, which comprises:
∘ a first tubular casing (14) including a bottom (141),
∘ a second tubular casing (15) having an outer diameter smaller than the inner diameter of the first casing (14),
the second casing (15) including circular rings (151) on the outer face thereof each having at least one through aperture, said rings (151) extending radially and protruding towards the outside of the second casing (15), the diameter of the rings (151) being substantially equal to the inner diameter of the first casing (14),
the second casing (15) being intended to be inserted into the first casing (14) such that the first and second casings (14, 15) extend coaxially, the rings (151) defining, with the first and second casings (14, 15), the mixing cells (2, 3).
